# EUROPÄISCHE PATENTSCHRIFT

(11) **EP 3 064 464 B1**
(45) Veröffentlichungstag und Bekanntmachung des Hinweises auf die Patenterteilung: **28.02.2018**
(21) Anmeldenummer: 15189518.2
(22) Anmeldetag: 13.10.2015
(51) Int. Cl.: B66C 23/04, B66C 23/68

(54) **KNICKARM MIT ENDSEITIG ANGEORDNETER HUBEINRICHTUNG, SOWIE MANIPULATIONSEINRICHTUNG ZUM ANHEBEN UND VERSETZEN VON LASTEN**
ARTICULATED ARM WITH LIFTING DEVICE ARRANGED AT ITS END, AND MANIPULATION DEVICE FOR LIFTING AND TRANSFERING LOADS
BRAS COUDE DOTE D'UN DISPOSITIF DE LEVAGE MONTE SUR SON EXTREMITE ET DISPOSITIF DE MANIPULATION DESTINE A SOULEVER ET DEPLACER DES CHARGES

(30) Priorität: 06.03.2015 DE 202015001778 U
(43) Veröffentlichungstag der Anmeldung: 07.09.2016
(73) Patentinhaber: Rinke, Otto, 34355 Staufenberg (DE)
(72) Erfinder:
(74) Vertreter: Patentanwälte Walther Hinz Bayer PartGmbB

(56) Entgegenhaltungen:
- EP-A1- 0 003 577
- WO-A1-2007/064275
- US-A1- 2009 152 226
- US-A1- 2014 360 961

## Beschreibung

Die Erfindung betrifft einerseits einen Knickarm mit endseitig angeordneter Hubeinrichtung, wobei der Knickarm mindestens zwei Armsegmente umfasst, die durch eine Gelenkeinrichtung miteinander verbunden sind, wobei die Gelenkeinrichtung an den Armsegmenten auf ihren einander zugewandten Enden angeordnet jeweils einen Gelenkkopf umfasst, wobei die beiden Gelenkköpfe durch ein Koppelglied miteinander gekoppelt sind, wobei das Koppelglied mit dem jeweiligen Gelenkkopf durch eine Schwenkachse drehgelenkig verbunden ist. Somit kann sich das Koppelglied relativ zum Gelenkkopf um die Schwenkachse verdrehen oder verschwenken. Andererseits betrifft die Erfindung eine Manipulationseinrichtung zum Anheben und Versetzen von Lasten umfassend einen Mast mit einem daran angeordneten Knickarm.

Aus der EP 0 003 577 A1 ist ein Kran bekannt, bei dem eine Säule vorgesehen ist, wobei an der Säule durch einen Drehwerksantrieb ein Gelenkarm antreibbar befestigt ist. Die beiden Armsegmente des Gelenkarms stehen ebenfalls durch eine Drehwerksantrieb relativ zueinander verschwenkbar miteinander in Verbindung.

Die WO2007/064275 A1 beschreibt den Schwenkarm eines Harvesters, wobei zwei Armsegmente durch eine Knickeinrichtung untereinander verbunden sind. Im Bereich der Knickeinrichtung ist eine Hydraulikzylinderanordnung vorgesehen, um die beiden Armsegmente relativ zueinander zu verschwenken.

Im Übrigen sind auch Manipulatoren oder Manipulationseinrichtungen umfassend einen Mast bekannt, an dem endseitig ein Knickarm angeordnet ist. Der Knickarm wiederum besitzt an seinem freien Ende eine Hubeinrichtung mit einem Seil mit einem am unteren Ende des Seils angeordneten Anschlagmittel, beispielsweise einem Haken. Das Seil selbst weist eine Bedieneinrichtung auf, mithilfe der an dem Haken hängende Lasten durch Auf- oder Abwärtsbewegung der Bedieneinrichtung und der hierdurch auf die Bedieneinrichtung ausgeübten Kraft mit geringfügigem Kraftaufwand die Last angehoben oder abgesenkt werden können.

Um die an der Hubeinrichtung anhängende Last möglichst genau positionieren zu können, ist der Arm an dem die Hubeinrichtung befestigt ist als Knickarm ausgebildet, wobei insbesondere vorgesehen ist, die beiden Armsegmente nicht nur einfach durch ein Gelenk miteinander zu koppeln, so dass die beiden Armsegmente relativ zueinander verschwenkbar sind, sondern die Armsegmente durch ein Koppelglied zu koppeln. Die beiden Armsegmente weisen auf ihren einander zugewandten Seiten gabelförmige Gelenkköpfe auf, die der Aufnahme des Koppelgliedes dienen, wobei das Koppelglied im Bereich des Gelenkkopfes durch jeweils eine Drehachse aufgenommen wird. Hierdurch wird erreicht, dass die beiden Armsegmente parallel aufeinander zugeklappt werden können, dass heißt, der Aktionsradius des Knickarmes wird hierdurch wesentlich erhöht. Allerdings pendelt das Koppelglied, das, wie bereits ausgeführt, mit den beiden Armsegmenten jeweils gelenkig verbunden ist, frei, so dass die Umsetzung der in das entsprechende Armsegment eingeleiteten Schubkraft unbestimmt ist. Das heißt, es findet zunächst eine Schwenkbewegung des Koppelgliedes statt bevor sich der Arm selbst zur Positionierung der Hubeinrichtung bewegt. Die Folge hiervon ist, dass die Bewegung bzw. die Positionierung des Knickarmes unpräzise ist, da der Bewegungsablauf durch die freie Pendelbewegung des Koppelgliedes nicht prognostizierbar ist.

Die der Erfindung zugrunde liegende Aufgabe besteht demzufolge darin, hier Abhilfe zu schaffen. Insbesondere soll durch die Erfindung gewährleistet sein, dass durch die Bewegung des einen Armsegmentes, nämlich insbesondere des äußeren, endseitigen Armsegments unmittelbar eine definierte Bewegung des anderen Armsegmentes des Knickarmes um das Schwenkgelenk erfolgt, mit welchem der Knickarm endseitig am Mast befestigt ist.

Zur Lösung der Aufgabe wird erfindungsgemäß vorgeschlagen, dass die beiden Gelenkköpfe durch eine Kraftübertragungseinrichtung gekoppelt sind, wobei die Kraftübertragungseinrichtung mindestens zwei Zahnglieder umfasst, wobei die beiden Zahnglieder unverdrehbar gegenüber dem Gelenkkopf, das heißt feststehend gegenüber dem Gelenkkopf im Bereich des Gelenkkopfes angeordnet sind, wobei die beiden Zahnglieder kämmend miteinander in Verbindung stehen. Die Verbindung erfolgt hierbei insbesondere dadurch, dass die Zahnglieder unverdrehbar an einer Schwenkachse angelenkt sind, durch die der Gelenkkopf mit dem Koppelglied jeweils schwenkbar verbunden ist. Alternativ können die Zahnglieder auch jeweils drehfest an dem Koppelglied, z. B. durch Verstiftung angeordnet sein. Durch die Verwendung solcher Zahnglieder wird demzufolge eine formschlüssige Verbindung der Armsegmente im Bereich des Koppelgliedes erreicht. Die Kraftübertragungseinrichtung sorgt somit dafür, dass das Koppelglied, das nach dem Stand der Technik frei pendelnd zwischen den beiden Gelenkköpfen der Armsegmente angeordnet ist, nunmehr in seiner Bewegung durch eine Zwangskopplung zwangsgelenkt ist. Das heißt, dass eine Bewegung des äußeren Armsegmentes, das heißt des einen freien Armsegmentes, unmittelbar eine definierte Bewegung des anderen Armsegmentes zur Folge hat. Somit ist die Handhabung eines solchen Knickarms wesentlich erleichtert.

Vorteilhafte Merkmale und Ausgestaltungen der Erfindung ergeben sich aus den Unteransprüchen.

In diesem Zusammenhang ist im Einzelnen insbesondere vorgesehen, dass das Koppelglied zwei beabstandet zueinander angeordnete Schenkel umfasst, die etwa mittig durch einen Steg verbunden sind, wobei die Schenkel die Schwenkachse des jeweiligen Gelenkkopfes aufnehmen, wobei zwischen den Schenkeln im Bereich eines jeden Gelenkkopfes jeweils ein Zahnglied angeordnet ist, wobei die beiden Zahnglieder miteinander kämmend in Verbindung stehen; der Gelenkkopf zur Aufnahme des Koppelgliedes ist hierbei gabelförmig ausgebildet ist. Das jeweilige Zahnglied kann hierbei, wie oben bereits ausgeführt, entweder unverdrehbar an der Schwenkachse des jeweiligen Gelenkkopfes befestigt sein oder an dem Schenkel des Koppelgliedes angeordnet sein. Die Zahnglieder wälzen aufeinander ab, was zu der oben beschriebenen Verbindung führt.

Die beiden Gelenkköpfe stehen somit schlüssig durch die Kraftübertragungseinrichtung miteinander in Verbindung stehen, wobei die Armsegmente dennoch relativ zueinander verschwenkbar sind. Das heißt, dass die formschlüssige Verbindung der beiden Gelenkköpfe schlussendlich lediglich dafür sorgt, dass die frei pendelnde Bewegung des Koppelgliedes zwischen den beiden gabelförmigen Gelenkköpfen unterbunden ist.

Gegenstand der Erfindung ist ebenfalls eine Manipulationseinrichtung zum Anheben und Versetzen von Lasten umfassend einen Mast mit daran angeordnetem Knickarm gemäß einem oder mehrerer der Ansprüche 1 bis 5.

Anhand der Zeichnungen wird die Erfindung nachstehend beispielhaft näher erläutert.
- Fig. 1: zeigt die Manipulationseinrichtung in einer perspektivischen Darstellung;
- Fig. 2: zeigt die Gelenkeinrichtung als Verbindung zwischen den beiden Armsegmente in vergrößerter Darstellung.

Gemäß Fig. 1 weist die insgesamt mit 1 bezeichnete Manipulationseinrichtung den Mast 3 auf, an dessen oberen Ende durch ein Schwenkgelenk 5 der insgesamt mit 10 bezeichnete Knickarm verschwenkbar angelenkt ist. Der Knickarm 10 weist an seinem freien Ende eine Hubeinrichtung 30 auf, wobei die Hubeinrichtung 30 ein Seil 31 oder ähnliches umfasst, das endseitig ein Anschlagmittel 33 In Form eines Hakens aufweist. Das Seil 31 besitzt darüber hinaus die mit 35 bezeichnete Bedieneinrichtung, um das Seil 31 mit Hilfe der Hubeinrichtung 30 zu verkürzen oder zu verlängern.

Gegenstand der Erfindung ist nunmehr die Ausbildung der mit 20 bezeichneten Gelenkeinrichtung als Bindeglied zwischen den beiden Armsegmenten 12 und 13.

Die Gelenkeinrichtung 20 ergibt sich im Einzelnen in Anschauung von Fig. 2. Die Armsegmente 12, 13 weisen endseitig jeweils einen gabelförmigen Gelenkkopf 21, 22 auf, wobei jeder Gelenkkopf 21, 22 eine Schwenkachse 21a, 22a besitzt. Verbunden sind die beiden gabelförmigen Gelenkköpfe 21, 22 durch das mit 24 bezeichnete Koppelglied. Das Koppelglied 24 umfasst zwei beabstandet zueinander angeordnete Schenkel 25, 26, die durch den Steg 27 beabstandet miteinander verbunden sind. Das Koppelglied 24 ist durch die beiden Schwenkachsen 21a, 22a gelenkig mit den Armsegmenten 12, 13 verbunden, wie sich dies unmittelbar in Anschauung von Fig. 2 ergibt. Zwischen den beiden Schenkeln 25, 26 des Koppelgliedes 24 befinden sich die beiden Zahnglieder 28, 29, die entweder mit der Schwenkachse 21a, 22b drehfest verbunden sind, oder aber an dem Schenkel 25, 26 des Koppelgliedes 24, z. B. durch eine Verstiftung (nicht dargestellt) unverdrehbar angeordnet sind. Die beiden aufeinander kämmenden Zahnglieder 28, 29 bilden insofern zumindest einen Teil der Kraftübertragungseinrichtung 23 als Bestandteil der Gelenkeinrichtung 20.

### Bezugszeichenliste:

- 1: Manipulationseinrichtung
- 3: Mast
- 5: Schwenkgelenk
- 10: Knickarm
- 12: Armsegment
- 13: Armsegment
- 20: Gelenkeinrichtung
- 21: Gelenkkopf
- 21a: Schwenkachse
- 22: Gelenkkopf
- 22a: Schwenkachse
- 23: Kraftübertragungseinrichtung
- 24: Koppelglied
- 25: Schenkel
- 26: Schenkel
- 27: Steg
- 28: Zahnglied
- 29: Zahnglied
- 30: Hubeinrichtung
- 31: Seil
- 33: Anschlagmittel
- 35: Bedieneinrichtung

## Patentansprüche

1. Knickarm (10) mit endseitig angeordneter Hubeinrichtung (30), wobei der Knickarm (10) mindestens zwei Armsegmente (12, 13) umfasst, die durch eine Gelenkeinrichtung (20) miteinander verbunden sind, wobei die Gelenkeinrichtung (20) an den Armsegmenten (12, 13) auf ihren einander zugewandten Enden angeordnet jeweils einen Gelenkkopf (21, 22) umfasst, wobei die beiden Gelenkköpfe (21, 22) durch ein Koppelglied (24) miteinander gekoppelt sind, wobei das Koppelglied (24) mit dem jeweiligen Gelenkkopf (21, 22) durch eine Schwenkachse (21a, 22a) drehgelenkig verbunden ist,
wobei die beiden Gelenkköpfe (21, 22) durch eine Kraftübertragungseinrichtung (23) gekoppelt sind,
**dadurch gekennzeichnet,**
**dass** die Kraftübertragungseinrichtung (23) mindestens zwei Zahnglieder (28, 29) umfasst, wobei die beiden Zahnglieder (28, 29) unverdrehbar gegenüber dem Gelenkkopf (21, 22) im Bereich des Gelenkkopfes (21, 22) angeordnet sind, wobei die beiden Zahnglieder (28, 29) kämmend miteinander in Verbindung stehen.

2. Knickarm (10) nach Anspruch 1,
**dadurch gekennzeichnet,**
**dass** die Armsegmente (12, 13) relativ zueinander verschwenkbar sind.

3. Knickarm (10) nach einem der voranstehenden Ansprüche,
**dadurch gekennzeichnet,**
**dass** das Koppelglied (24) die beiden Zahnglieder (28, 29) aufnimmt, wobei die beiden Zahnglieder (28, 29) fest an der Schwenkachse und/oder dem Koppelglied (21a, 22b) des jeweiligen Gelenkkopfes (21, 22) angeordnet sind.

4. Knickarm (10) nach einem der voranstehenden Ansprüche,
**dadurch gekennzeichnet,**
**dass** das Koppelglied (24) zwei beabstandet zueinander angeordnete Schenkel (25, 26) umfasst, die etwa mittig durch einen Steg (27) verbunden sind, wobei die Schenkel (25, 26) die Schwenkachse (21a, 22a) des jeweiligen Gelenkkopfes (21, 22) aufnehmen, wobei zwischen den Schenkeln (25, 26) im Bereich eines jeden Gelenkkopfes (21, 22) jeweils ein Zahnglied (28, 29) angeordnet ist, wobei die beiden Zahnglieder (28, 29) miteinander kämmend in Verbindung stehen, wobei der Gelenkkopf (21, 22) zur Aufnahme des Koppelgliedes (24) gabelförmig ausgebildet ist, wobei die beiden Zahnglieder (28, 29) jeweils drehfest mit der entsprechenden Schwenkachse (21a, 22a) und/oder dem Koppelglied verbunden sind.

5. Manipulationseinrichtung (1) zum Anheben und Versetzen von Lasten umfassend einen Mast mit einem daran angeordneten Knickarm (10) gemäß einem oder mehrerer der Ansprüche 1 bis 4.

6. Manipulationseinrichtung (1) nach Anspruch 5,
**dadurch gekennzeichnet,**
**dass** der Knickarm (10) schwenkbar an dem Mast (3) angeordnet ist.

## Claims

1. An articulated arm (10) with a lifting device (30) disposed at its end, the articulated arm (10) comprising at least two arm segments (12, 13), which are connected to each other by a joint device (20), wherein the joint device (20) comprises respectively one joint head (21, 22) disposed on the arm segments (12, 13) at their ends facing each other, wherein the two joint heads (21, 22) are coupled to one another by a coupling link (24), wherein the coupling link (24) is connected in a pivoting manner with the respective joint head (21, 22) by way of a swivelling axis (21a, 22a), wherein the two joint heads (21, 22) are coupled to each other by a force-transmitting device (23),
**characterized in that**
the force-transmitting device (23) comprises at least two toothed elements (28, 29), wherein the two toothed elements (28, 29) are disposed in the area of the joint head (21, 22) so that they cannot rotate relative to the joint head (21, 22), wherein the two toothed elements (28, 29) intermesh with each other.

2. The articulated arm (10) according to claim 1,
**characterized in that**
the arm segments (12, 13) can be swivelled relative to each other.

3. The articulated arm (10) according to one of the afore-mentioned claims,
**characterized in that**
the coupling link (24) receives the two toothed elements (28, 29), wherein the two toothed elements (28, 29) are securely disposed on the swivelling axis and/or the coupling link (21a, 22b) of the respective joint head (21, 22).

4. The articulated arm (10) according to one of the afore-mentioned claims,
**characterized in that**
the coupling link (24) comprises two limbs (25, 26) that are disposed at a distance from each other and that are approximately centrally connected to each other by a bar (27), wherein the limbs (25, 26) receive the swivelling axis (21a, 22a) of the respective joint head (21, 22), wherein respectively one toothed element (28, 29) is disposed between the limbs (25, 26), in the area of each joint head (21, 22), wherein the two tooted elements (28, 29) are intermeshed with each other, wherein the joint head (21, 22) is fork-shaped for receiving the coupling link (24), wherein the two toothed elements (28, 29) can be respectively connected for co-rotation with the corresponding swivelling axis (21a, 22a) and/or to the coupling link.

5. A manipulation device (1) for lifting and transferring loads comprising a mast with an articulated arm (10) according to one or several of the claims 1 to 4 disposed thereon.

6. The manipulation device (1) according to claim 5,
**characterized in that**
the articulated arm (10) is pivotably disposed on the mast (3).

## Revendications

1. Bras articulé (10) avec un dispositif de levage (30) disposé à son extrémité (30), le bras articulé (10) comprenant au moins deux segments de bras (12, 13) qui sont reliés l'un à l'autre par un dispositif d'articulation (20), où le dispositif d'articulation (20) comprend respectivement une tête d'articulation (21, 22) disposée aux extrémités des segments de bras (12, 13) se faisant face, où les deux têtes d'articulation (21, 22) sont couplées l'une à l'autre par un élément de couplage (24), où l'élément de couplage (24) est relié de façon articulée en rotation avec la tête d'articulation (21, 22) respective par un axe de pivotement (21a, 22a), où les deux têtes d'articulation (21, 22) sont couplées par un dispositif de transmission de force (23),
**caractérisé en ce que**
le dispositif de transmission de force (23) comprend au moins deux éléments dentés (28, 29), où les deux éléments dentés (28, 29) sont disposés dans la région de la tête articulée (21, 22) de manière non-rotative par rapport à la tête articulée (21, 22), où les deux éléments dentées (28, 29) sont reliés de manière engrenée.

2. Bras articulé (10) selon la revendication 1,
**caractérisé en ce que**
les segments de bras (12, 13) peuvent pivoter l'un par rapport à l'autre.

3. Bras articulé (10) selon l'une des revendications précédentes,
**caractérisé en ce que**
l'élément de couplage (24) reçoit les deux éléments dentés (28, 29), où les deux éléments dentés (28, 29) sont disposés de manière fixe sur l'axe de pivotement et/ou l'élément de couplage (21a, 22b) de la tête d'articulation (21, 22) respective.

4. Bras articulé (10) selon l'une des revendications précédentes,
**caractérisé en ce que**
l'élément de couplage (24) comprend deux branches (25, 26) disposées à distance l'une de l'autre qui sont reliés sensiblement au milieu par une traverse (27), où les branches (25, 26) reçoivent l'axe de pivotement (21a, 22a) de la tête d'articulation (21, 22) respective, où un élément denté (28, 29) respectif est disposé entre les branches (25, 26) dans la région de chaque tête d'articulation (21, 22), où les deux éléments dentés (28, 29) sont reliés de manière engrenée, où la tête d'articulation (21, 22) est configurée en forme de fourche pour recevoir l'élément de couplage (24), où les deux éléments dentés (28, 29) sont respectivement reliés de manière solidaire en rotation avec l'axe de pivotement (21a, 22a) respectif et/ou l'élément de couplage.

5. Dispositif de manipulation (1) pour soulever et déplacer des charges comprenant un mât sur lequel est disposé un bras articulé (10) selon une ou plusieurs des revendications 1 à 4.

6. Dispositif de manipulation (1) selon la revendication 5,
**caractérisé en ce que**
le bras articulé (10) est disposé sur le mât (3) de manière pivotante.
